# EUROPÄISCHE PATENTANMELDUNG

(11) **EP 1 843 113 A2**
(43) Veröffentlichungstag der Anmeldung: **10.10.2007**
(21) Anmeldenummer: 07007094.1
(22) Anmeldetag: 04.04.2007
(51) Int. Cl.: F25D 23/04, F25D 25/02

(54) **Kühl- und/oder Gefriergerät**

(30) Priorität: 05.04.2006 DE 202006005546 U; 09.01.2007 DE 202007000283 U
(71) Anmelder: Liebherr-Hausgeräte Ochsenhausen GmbH, 88416 Ochsenhausen (DE)
(72) Erfinder: Ertel, Thomas, 88299 Leutkirch (DE)
(74) Vertreter: Herrmann, Uwe

(57) **Zusammenfassung**

Die vorliegende Erfindung betrifft ein Kühl- und/oder Gefriergerät mit einem Kühl-und/oder Gefrierraum sowie mit wenigstens einer den Kühlraum und/oder den Gefrierraum verschließenden Tür, wobei an der zu dem Kühl- bzw. Gefrierraum gewandten Innenseite der Tür ein verschwenkbares Tablett vorgesehen ist.

## Beschreibung

Die Erfindung betrifft ein Kühl- und/oder Gefriergerät mit einem Kühl- und/oder Gefrierraum sowie mit wenigstens einer den Kühlraum bzw. den Gefrierraum verschließenden Tür. Es sind Kühlgeräte bekannt, deren Türen auf der Innenseite in bestimmten Bereichen keine Türabsteller aufweisen. Der Grund dafür liegt darin, dass ein maximaler Nutzinhalt von Schubfächern erzielt werden soll, die möglicherweise den gesamten Raum zwischen der Rückseite des Innenbehälters und der Tür beanspruchen sollten. Dies kann beispielsweise für die bei ca. 0° betriebenen Kaltlagerfächer eines Kühlgerätes gelten.

Die Aufgabe der vorliegenden Erfindung besteht darin, diesen Bereich der Innenseite der Gerätetür bzw. der Innentür einem sinnvollen Nutzen zuzuführen.

Diese Aufgabe wird durch ein Kühl- bzw. Gefriergerät mit den Merkmalen des Anspruchs 1 gelöst. Danach ist vorgesehen, dass an der zu dem Kühl- bzw. Gefriergeräteraum gewandten Innenseite der Tür bzw. an der Innentür des Gerätes ein verschwenkbares Tablett vorgesehen ist. Das Tablett kann vorzugsweise zwischen einer ersten Position, in der es an der Innenseite der Tür anliegt oder mit dieser fluchtet und einer zweiten Position verschwenkbar sein, in der es sich vorzugsweise horizontal von der Tür erstreckt. In dieser ausgeklappten Position des Tablettes ist es möglich, aus dem Gerät entnommene Ware auf dem Tablett abzustellen oder in das Gerät einzubringende Ware auf dem Tablett abzustellen bis die Ware einsortiert werden kann.

Auf diese Weise ist es möglich, den ansonsten ungenutzten Bereich der Innenseite der Tür des Gerätes einer sinnvollen Nutzung zuzuführen.

Der Begriff "Innenseite der Tür" wird im Rahmen der vorliegenden Erfindung synonym für die Innentür des Gerätes mit verwendet.

Vorzugsweise ist vorgesehen, dass eine Stütze, vorzugsweise ein Haltebügel, angeordnet ist, die an der Innenseite der Tür verschwenkbar angelenkt ist und die derart ausgeführt ist, dass sie beim Hochklappen des Tabletts selbständig unter das Tablett in ihre Halteposition schwenkt und das Tablett in dieser Position fixiert. Das Hochklappen des Tabletts erfolgt vorzugsweise manuell. Die Stütze klappt somit automatisch beim Hochklappen des Tabletts heraus und stützt sodann das Tablett. Das Herausklappen der Stütze kann mittels einer Feder durchgeführt werden. Vorzugsweise erfolgt die Bewegung der Stütze gedämpft, wozu ein entsprechendes Dämpfungselement vorgesehen sein kann.

Des Weiteren kann vorgesehen sein, dass das Tablett entnehmbar ist und dass eine Stütze, vorzugsweise ein Haltebügel, vorgesehen ist, die an der Innenseite der Tür verschwenkbar angeordnet ist und die derart ausgeführt ist, dass sie beim Entnehmen des Tabletts selbsttätig in eine Ruheposition verschwenkt wird, in der die Stütze beispielsweise an der Innentüre anliegt. Denkbar ist beispielsweise, dass das Verschwenken in die Ruheposition mittels einer Feder erfolgt. Vorzugsweise wird die Bewegung der Stütze durch ein geeignetes Dämpfungselement gedämpft. Beispielsweise kann in dieser Ausführungsform der Erfindung vorgesehen sein, dass das Hochklappen des Tabletts und das Herausklappen der Stütze in die Halteposition manuell erfolgt, wodurch die Feder gespannt wird.

In weiterer Ausgestaltung der Erfindung ist vorgesehen, dass das Gerät eine Brems- oder Feststelleinrichtung aufweist, die derart ausgeführt ist, dass sie bei ausgeschwenktem Tablett die Bewegung der Tür des Gerätes bremst oder unterbindet. Auf diese Weise kann sichergestellt werden, dass die Tür sich beim Be- und Entladen des Tabletts nicht oder allenfalls nur geringfügig bewegt.

Weiterhin kann vorgesehen sein, dass das Tablett entnehmbar ausgeführt ist und dass ein Schließmechanismus vorgesehen ist, der derart ausgeführt ist, dass er die Tür selbsttätig schließt, nachdem das Tablett entnommen wurde. Vorzugsweise kann vorgesehen sein, dass nach dem Entnehmen des Tabletts und dem Anlegen des Stützarmes sich die Türe automatisch schließt. Um die Personensicherheit zu gewährleisten kann vorgesehen sein, dass Mittel zur Begrenzung der Schließkraft vorgesehen sind. Denkbar ist beispielsweise, in der Türe bzw. zur Bewegung der Türe einen Rutschkupplungsantrieb vorzusehen.

Die folgenden Bezugsnahmen auf einen "Haltebügel" gelten sinngemäß für jede beliebige das Tablett abstützende Stütze oder Stützeinrichtung.

Weiterhin kann vorgesehen werden, dass der Haltebügel derart angeordnet ist, dass er beim Schließen der Tür des Gerätes automatisch aus seiner Halteposition in eine Ruheposition verschwenkt wird, in der er das Tablett nicht trägt und in der er vorzugsweise an der Innenseite der Tür anliegt. Dieses automatische Zurückklappen des Haltebügels kann beispielsweise durch eine entsprechende Kante am Gerät oder auch durch die Front eines oder mehrerer Schubfächer oder Böden des Gerätes bewirkt werden.

In weiterer Ausgestaltung der Erfindung ist vorgesehen, dass das Gerät ein Betätigungselement aufweist, das derart ausgeführt ist, dass bei dessen Betätigung das Tablett selbsttätig in die ausgeschwenkte Position bewegt wird und in dieser unterstützt wird. Denkbar ist beispielsweise, dass das Tablett über ein Betätigungselement, beispielsweise einen Knopf, vom Anwender entriegelt wird, so dass das Tablett über eine vorgespannte Feder und eine Dämpfeinheit, beispielsweise einen Rotationsdämpfer, in die ausgefahrene Beladestellung fährt und in der Endposition automatisch unterstützt wird. Dabei kann vorgesehen sein, dass wenn das beladene Tablett entnommen wird, der Schleppfuß (Stützarm), der sich an dem Tablett befindet, sich flach an das Tablett anlegt. Dies kann beispielsweise mittels Federn und eines Getriebes, beispielsweise mittels eines flachen Kunststoffgetriebes, mit Dämpferpaarungen realisiert werden. Bei Wiedereinsetzen des Tabletts in das Gerät müssen die Federn wieder gespannt werden, was beispielsweise manuell erfolgt.

In weiterer Ausgestaltung der Erfindung ist vorgesehen, dass auf der Innenseite der Tür auf beiden Seiten, vorzugsweise symmetrisch zur Schwenkachse des Haltebügels Bereiche zur Aufnahme des Haltebügels in dessen Ruheposition vorhanden sind. Die Funktion ist somit bei einem Türanschlagwechsel ohne Umbau weiterhin gewährleistet.

Vorzugsweise ist die Schwenkachse des Haltebügels mittig an der Gerätetür angeordnet, was den Vorteil mit sich bringt, dass beim Türanschlagwechsel kein Umbau erforderlich ist.

Um etwaige unterhalb des auszuschwenkenden Tablettes befindliche Schubladen vollständig ausziehen zu können, wenn das Tablett ausgeklappt ist, kann vorgesehen sein, dass das Tablett um eine horizontale Schwenkachse verschwenkbar ist, die derart angeordnet ist, dass bei ausgeklappten Tablett unterhalb befindliche Schubfächer vollständig ausgezogen werden können. Vorzugsweise ist weiter vorgesehen, dass das Tablett eine Größe aufweist, dass es in der ausgeklappten Position nur einen Teil der Öffnung eines darunter befindlichen Schubfaches verdeckt, so dass der Nutzinhalt weitgehend einsehbar und bedienbar bleibt.

Der Haltebügel selbst kann als vergleichsweise einfache Konstruktion ausgeführt sein. Im Betracht kommt eine im Wesentlichen dreieckige Konstruktion, wobei ein Schenkel des Dreieckes die Drehachse und ein weiterer Schenkel des Dreieckes die Auflagefläche für das Tablett bildet. Der dritte Schenkel kann als Stützelement dienen und beide Schenkel miteinander verbinden. Der Haltebügel selbst kann aus Metall, Holz oder Kunststoff ausgeführt sein.

Auf der Innenseite der Tür können tiefgezogene Haltekonturen angeordnet sein, die zur Aufnahme der Drehachse des Haltebügels dienen.

In besonders bevorzugter Ausgestaltung der Erfindung ist vorgesehen, dass das Tablett entnehmbar ist. Soll Ware aus dem Kühlschrank z. B. auf den Eßtisch getragen werden, so wird die Ware üblicherweise auf ein neben dem Kühlgerät bereitgestelltes Tablett gelegt und mit diesem zum Tisch getragen. Das Beladen des bereitgestellten Tabletts erfordert jedoch, dass sich die entsprechende Person teilweise oder vollständig umdreht, um die entnommene Ware auf dem Tablett abstellen zu können. Dieser Vorgang wiederholt sich mehrmals, bis das Tablett beladen ist. Bei der Beladung des Kühlschrankes läuft dieser Vorgang in umgekehrter Reihenfolge erneut ab. Ein derartiges Vorgehen ist vergleichsweise umständlich. Ist das Tablett gemäß einer Ausführungsform der Erfindung entnehmbar, kann dieses zusätzliche Drehen der bedienenden Person beim Beladen des Tablettes vermieden werden und das Handling beim Beladen und Entladen des Gerätes wesentlich erleichtert werden. Das Tablett ist stets griffbereit, wenn Ware aus dem Kühlschrank entnommen werden soll.

Nach dem Beladen des Tabletts mit Waren aus dem Kühl- oder Gefrierraum kann das Tablett aus der Tür entnommen werden und die Tür kann zugestoßen werden. Beim Beladen des Kühlschrankes vollzieht sich der Vorgang in umgekehrter Reihenfolge.

In der Ebene der Innenseite der Tür können Lagerschalen angeordnet sein, aus denen das Tablett entnehmbar ist. Wenigstens eine oder alle bzw. beide dieser Lagerschalen können nach vorne abgeschrägt sein, um ein einfaches Einhängen des Tablettes zu ermöglichen.

Weiterhin kann vorgesehen sein, dass die wenigstens eine Lagerschale derart ausgeführt ist, dass die Scharnierbolzen so in den Lagerschalen hineingleiten, dass ein Ausheben der Scharnierbolzen senkrecht nach oben aus den Lagerschalen nicht möglich ist, falls das Tablett in waagerechter Stellung im Eckbereich der türabgewandten Seite belastet wird. Dies kann für eine oder alle bzw. beide der Lagerschalen gelten.

Das Gerät kann eine Innentür aufweisen, wobei an der Innentür ein Einsatz angeordnet sein kann, der beispielsweise als Kunststoffspritzteil ausgeführt ist, und der das Tablett sowie den Haltebügel aufnimmt, wobei der Einsatz an der Innentür eingeklipst, mit dieser verschraubt, eingeklebt oder eingeschäumt ist.

Das Tablett kann eine Scharnierhalteleiste aufweisen, die die Scharniere enthält, mittels derer das Tablett verschwenkbar ist.

Die Scharnierleiste kann sich um das Tablett herum als Umrandung erstrecken.

Um zu verhindern, dass beim schwungvollen Betätigen der Gerätetür das Tablett unbeabsichtigt ausschwenkt, kann vorgesehen sein, dass an dem Tablett und/oder an der Innenseite der Tür ein oder mehrere Rastelemente angeordnet sind, die das Tablett in der eingeschwenkten Position fixieren.

Das Tablett besteht vorzugsweise aus demselben Material wie die Ablageböden des Gerätes. Denkbar ist beispielsweise, dass das Tablett aus Glas besteht bzw. Glas aufweist.

Die Erfindung betrifft ferner ein Kühl- und/oder Gefriergerät mit einem Kühl- und/oder Gefrierraum sowie mit wenigstens einer den Kühlraum und/oder den Gefrierraum verschließenden Tür, das dadurch gekennzeichnet ist, dass ein Tablett vorgesehen ist, das über eine Drehachse aus dem Kühl- bzw. Gefrierraum ausschwenkbar ist. Die Drehachse verläuft vorzugsweise parallel zur Türachse oder wird durch diese gebildet.

Die Achse kann an dem Gerätegehäuse z.B. an der Vorderkante der Seitenwand angeordnet sein. Ebenso ist es möglich, dass das Tablett an der Tür befestigt ist, d.h. dass die Schwenkachse durch die Türachse gebildet wird. Das Tablett kann beispielsweise waagrecht direkt in die Tür eingehängt sein.

In weiterer Ausgestaltung der Erfindung ist vorgesehen, dass das Tablett derart angeordnet ist, dass es beim Schließen der Tür in eine Hohl-Doppelglasplatte einschwenkt.

Die Erfindung betrifft schließlich ein Kühl- und/oder Gefriergerät mit einem Kühl- und/oder Gefrierraum sowie mit wenigstens einer den Kühlraum und/oder den Gefrierraum verschließenden Tür, das dadurch gekennzeichnet ist, dass in dem Kühl- und/oder Gefrierraum wenigstens ein Boden, vorzugsweise eine Glasplatte, angeordnet ist und dass ein Tablett vorgesehen ist, unter dem Boden derart in Schienen eingehängt ist, das es ausziehbar ist.

Weitere Einzelheiten und Vorteile der Erfindung werden anhand eines in der Zeichnung dargestellten Ausführungsbeispiels näher erläutert. Es zeigen:
- Fig. 1:: unterschiedliche Positionen des Tablettes bzw. des Haltebügels,
- Fig. 2:: eine Detaildarstellung der Lagerschale sowie des Scharniers des Tabletts und
- Fig. 3:: eine weitere Detaildarstellung der Lagerschale mit Scharnierbolzen.

Fig. 1 zeigt in der oberen Darstellung das an die Innentür 10 des Gerätes herangeschwenkte Glas-Tablett 20. In dieser Position erstreckt sich das Tablett 20 parallel zur Innentür 10.

Im eingeschwenkten Zustand erstreckt sich das Tablett in einem Bereich der Innentür, der ansonsten ungenutzt ist. Angrenzend daran können sich z. B. Schubladen oder ein Ablageraum des Gerätes befinden. Im geschlossenen Zustand der Tür grenzt das Tablett 20 in diesem Ausführungsbeispiel an die in Fig. 1, unten dargestellten Fronten von Schubfächern des Gerätes an.

Das Tablett 20 hängt unter dem untersten Flaschenabsteller vertikal nach unten an der Tür. Es ist durch eine horizontal verlaufende Schwenkachse aus dieser Position verschwenkbar. Durch händisches Hochklappen wird das Tablett 20 in der Horizontalen fixiert, wie dies aus Fig. 1, mittlere Darstellung hervorgeht. Beim Hochklappen des Tabletts klappt automatisch der Haltebügel 30 aus und fixiert mit seinem oberen, horizontal verlaufenden Schenkel das Tablett 20. Der Haltebügel weist des Weiteren eine vertikale Schwenkachse auf, um die er zwischen der in Fig. 1, obere Darstellung dargestellten Ruheposition und der in Fig. 1, mittlere Darstellung dargestellten Halteposition verschwenkbar ist. Der Haltebügel 30 weist einen dritten Schenkel auf, der die beiden vorgenannten Schenkel miteinander verbindet und der dazu dient, den horizontal verlaufenden Trageschenkel zu stützen.

Nach dem Beladen des Tabletts 20 mit Waren aus dem Kühlraum des Gerätes kann das Tablett 20 aus der Tür 10 entnommen werden und die Tür 10 kann sodann zugestoßen werden. Dabei klappt der automatisch ausgeklappte Haltebügel 30 des Tabletts 20 beim Schließen automatisch wieder an die Innentür zurück. Dies wird dadurch erreicht, dass der Haltebügel durch die Front der im geschlossenen Zustand angrenzenden Schubladen in seine Ruheposition zurückbewegt wird.

Fig. 1, untere Darstellung zeigt einen Zustand, bei dem das Tablett 20 entnommen wurde. Der Haltebügel 30 ist hier halb eingeklappt dargestellt.

Fig. 2 zeigt das Tablett 20 in seinem das Scharnier aufweisenden Randbereich. Das Tablett 20 weist eine Scharnierhalteleiste 22 auf, die umlaufend um das Tablett 20 ausgeführt ist, wie dies aus Fig. 2 hervorgeht. Diese Scharnierhalteleiste enthält verdeckt beidseitig Scharnierbolzen 40, um die das Tablett 20 verschwenkbar ist.

Das Bezugszeichen 50 kennzeichnet auf beiden Seiten der Innentür angeordnete Lagerschalen, die zum leichteren Einhängen des Tabletts bzw. dessen Scharnierbolzen 40 nach vorne abgeschrägt sind.

Die Scharnierhalteleiste 22 ist derart ausgeführt, dass die Scharnierbolzen 40 in der Draufsicht auf das Tablett 20 verdeckt sind.

Die oben genannte Anordnung ist selbstverständlich nicht nur bei Kühlgeräten, sondern auch bei Gefriergeräten bzw. Gefrierteilen von Kühl-Gefrierkombinationen denkbar.

Das Tablett 20 besteht vorzugsweise aus derselben Glasplattenart wie die im Geräteinnenraum bzw. Kühl- oder Gefrierraum befindlichen Ablageböden.

Das Tablett 20 versperrt keinen Raum im Gerät, wie dies aus dem dargestellten Ausführungsbeispiel hervorgeht. Es kann bei jeder Entnahme einfach individuell beladen und gemäß dem dargestellten Ausführungsbeispiel von der Tür abgenommen werden.

Figur 3 zeigt in einer Schnittdarstellung einen Scharnierbolzen 40, der in der Lagerschale 50 aufgenommen ist. Wie dies aus der Figur ersichtlich ist, ist die Lagerschale 50 derart ausgeführt, dass der bzw. die Scharnierbolzen 40 so in die Lagerschalen 50 hineingleiten, dass ein Ausheben der Scharnierbolzen 40 senkrecht nach oben aus den Lagerschalen nicht möglich ist, was für den Fall von Bedeutung ist, dass das Tablett in waagerechter Stellung im Eckbereich der türabgewandten Seite belastet wird.

## Patentansprüche

1. Kühl- und/oder Gefriergerät mit einem Kühl- und/oder Gefrierraum sowie mit wenigstens einer den Kühlraum und/oder den Gefrierraum verschließenden Tür, **dadurch gekennzeichnet, dass** an der zu dem Kühl- bzw. Gefrierraum gewandten Innenseite der Tür ein verschwenkbares Tablett vorgesehen ist.

2. Kühl- und/oder Gefriergerät nach Anspruch 1, **dadurch gekennzeichnet, dass** das Tablett zwischen einer ersten Position, in der es an der Innenseite der Tür anliegt oder mit der Innenseite der Tür fluchtet, und einer zweiten Position, in der es sich horizontal von der Tür erstreckt, verschwenkbar ist.

3. Kühl- und/oder Gefriergerät nach Anspruch 1 oder 2, **dadurch gekennzeichnet, dass** eine Stütze, vorzugsweise ein Haltebügel, vorgesehen ist, die an der Innenseite der Tür verschwenkbar angeordnet ist und die derart ausgeführt ist, dass sie beim Hochklappen des Tabletts selbsttätig unter das Tablett in ihre Halteposition schwenkt und das Tablett in dieser Position hält.

4. Kühl- und/oder Gefriergerät nach einem der vorhergehenden Ansprüche, **dadurch gekennzeichnet, dass** das Tablett entnehmbar ist und dass eine Stütze, vorzugsweise ein Haltebügel, vorgesehen ist, die an der Innenseite der Tür verschwenkbar angeordnet ist und die derart ausgeführt ist, dass sie beim Entnehmen des Tabletts selbsttätig in eine Ruheposition verschwenkt wird.

5. Kühl- und/oder Gefriergerät nach einem der vorhergehenden Ansprüche, **dadurch gekennzeichnet, dass** eine Brems- oder Feststelleinrichtung vorgesehen ist, die derart ausgeführt ist, dass sie bei ausgeschwenktem Tablett die Bewegung der Tür des Gerätes bremst oder unterbindet.

6. Kühl- und/oder Gefriergerät nach einem der vorhergehenden Ansprüche, **dadurch gekennzeichnet, dass** das Tablett entnehmbar ausgeführt ist und dass ein Schließmechanismus vorgesehen ist, der derart ausgeführt ist, dass er die Tür selbsttätig schließt, nachdem das Tablett entnommen wurde.

7. Kühl- und/oder Gefriergerät nach einem der Ansprüche 3 bis 6, **dadurch gekennzeichnet, dass** die Stütze derart angeordnet ist, dass sie beim Schließen der Türe des Gerätes automatisch aus der Halteposition in eine Ruheposition verschwenkt wird, in der die Stütze vorzugsweise an der Innenseite der Tür anliegt.

8. Kühl- und/oder Gefriergerät nach einem der vorhergehenden Ansprüche, **dadurch gekennzeichnet, dass** ein Betätigungselement vorgesehen ist, das derart ausgeführt ist, dass bei dessen Betätigung das Tablett selbsttätig in die ausgeschwenkte Position bewegt wird und in dieser unterstützt wird.

9. Kühl- und/oder Gefriergerät nach einem der Ansprüche 3 bis 8, **dadurch gekennzeichnet, dass** auf der Innenseite der Tür auf beiden Seiten, vorzugsweise symmetrisch zur Schwenkachse der Stütze, Bereiche zur Aufnahme der Stütze in deren Ruheposition vorhanden sind.

10. Kühl- und/oder Gefriergerät nach einem der Ansprüche 3 bis 9, **dadurch gekennzeichnet, dass** die Schwenkachse der Stütze mittig an der Gerätetür angeordnet ist.

11. Kühl- und/oder Gefriergerät nach einem der vorhergehenden Ansprüche, **dadurch gekennzeichnet, dass** das Tablett um eine horizontale Schwenkachse verschwenkbar ist, die vorzugsweise derart angeordnet ist, dass bei ausgeklapptem Tablett unterhalb befindliche Schubfächer vollständig ausgezogen werden können.

12. Kühl- und/oder Gefriergerät nach einem der vorhergehenden Ansprüche, **dadurch gekennzeichnet, dass** das Tablett eine Größe aufweist, dass es in der ausgeklappten Position nur einen Teil der Öffnung eines darunter befindlichen Schubfaches verdeckt.

13. Kühl- und/oder Gefriergerät nach einem der Ansprüche 3 bis 12, **dadurch gekennzeichnet, dass** die Stütze als im wesentlichen dreieckige Konstruktion ausgeführt ist, wobei ein Schenkel die Drehachse und ein Schenkel die Auflagefläche für das Tablett bildet und wobei ein weiterer Schenkel die beiden anderen Schenkel verbindet.

14. Kühl- und/oder Gefriergerät nach einem der Ansprüche 3 bis 13, **dadurch gekennzeichnet, dass** die Stütze aus Metall, Holz oder Kunststoff besteht.

15. Kühl- und/oder Gefriergerät nach einem der Ansprüche 3 bis 14, **dadurch gekennzeichnet, dass** auf der Innenseite der Tür tiefgezogene Haltekonturen für die Drehachse der Stütze angeordnet sind.

16. Kühl- und/oder Gefriergerät nach einem der vorhergehenden Ansprüche, **dadurch gekennzeichnet, dass** das Tablett entnehmbar ist.

17. Kühl- und/oder Gefriergerät nach Anspruch 16, **dadurch gekennzeichnet, dass** in der Ebene der Innenseite der Tür Lagerschalen angeordnet sind, aus denen das Tablett entnehmbar ist.

18. Kühl- und/oder Gefriergerät nach Anspruch 17, **dadurch gekennzeichnet**, das wenigstens eine der Lagerschalen nach vorne abgeschrägt ist, um ein einfaches Einhängen des Tabletts zu ermöglichen.

19. Kühl- und/oder Gefriergerät nach Anspruch 17 oder 18, **dadurch gekennzeichnet, dass** wenigstens eine der Lagerschalen derart ausgeführt ist, dass die Scharnierbolzen aus der Lagerschale nicht senkrecht nach oben entnehmbar sind, falls sich das Tablett in ausgeklappter bzw. waagerechter Stellung befindet.

20. Kühl- und/oder Gefriergerät nach einem der vorhergehenden Ansprüche, **dadurch gekennzeichnet, dass** das Gerät eine Innentür aufweist und dass an der Innentür ein Einsatz angeordnet ist, der das Tablett sowie die Stütze aufnimmt und der an der Innentür eingeklipst, mit dieser verschraubt, eingeklebt oder eingeschäumt ist.

21. Kühl- und/oder Gefriergerät nach Anspruch 20, **dadurch gekennzeichnet, dass** der Einsatz als Kunststoffspritzteil ausgeführt ist.

22. Kühl- und/oder Gefriergerät nach einem der vorhergehenden Ansprüche, **dadurch gekennzeichnet, dass** das Tablett eine Scharnierhalteleiste aufweist, die das Scharnier enthält, mittels dessen das Tablett verschwenkbar ist.

23. Kühl- und/oder Gefriergerät nach Anspruch 22, **dadurch gekennzeichnet, dass** die Scharnierhalteleiste um das Tablett umlaufend ausgeführt ist.

24. Kühl- und/oder Gefriergerät nach einem der vorhergehenden Ansprüche, **dadurch gekennzeichnet, dass** Rastelemente an dem Tablett und/oder an der Innenseite der Tür angeordnet sind, die das Tablett in der eingeschwenkten Position fixieren.

25. Kühl- und/oder Gefriergerät nach einem der vorhergehenden Ansprüche, **dadurch gekennzeichnet, dass** das Tablett aus demselben Material besteht wie die Ablageböden des Gerätes.

26. Kühl- und/oder Gefriergerät nach einem der vorhergehenden Ansprüche, **dadurch gekennzeichnet, dass** das Tablett aus Glas besteht.

27. Kühl- und/oder Gefriergerät mit einem Kühl- und/oder Gefrierraum sowie mit wenigstens einer den Kühlraum und/oder den Gefrierraum verschließenden Tür, **dadurch gekennzeichnet, dass** ein Tablett vorgesehen ist, das über eine Drehachse aus dem Kühl- bzw. Gefrierraum ausschwenkbar ist.

28. Kühl- und/oder Gefriergerät nach Anspruch 27, **dadurch gekennzeichnet, dass** die Achse an dem Gerätegehäuse, vorzugsweise an der Vorderkante der Seitenwand angeordnet ist.

29. Kühl- und/oder Gefriergerät nach Anspruch 27 oder 28, **dadurch gekennzeichnet, dass** das Tablett an der Tür befestigt ist.

30. Kühl- und/oder Gefriergerät nach Anspruch 29, **dadurch gekennzeichnet, dass** das Tablett derart angeordnet ist, dass es beim Schließen der Tür in eine Hohl-Doppelglasplatte einschwenkt.

31. Kühl- und/oder Gefriergerät mit einem Kühl- und/oder Gefrierraum sowie mit wenigstens einer den Kühlraum und/oder den Gefrierraum verschließenden Tür, **dadurch gekennzeichnet, dass** in dem Kühl- und/oder Gefrierraum wenigstens ein Boden, vorzugsweise eine Glasplatte, angeordnet ist und dass ein Tablett vorgesehen ist, das unter dem Boden derart in Schienen eingehängt ist, das es ausziehbar ist.
